# FASCICULE DE BREVET EUROPEEN

(11) **EP 0 446 176 B1**
(45) Date de publication et mention de la délivrance du brevet: **08.06.1994**
(21) Numéro de dépôt: 91810137.9
(22) Date de dépôt: 01.03.1991
(51) Int. Cl.: G04B 37/16, G04B 37/18, G04B 47/04

(54) **Boîte de montre**
Uhrengehäuse
Watch-case

(30) Priorité: 06.03.1990 CH 704/90
(43) Date de publication de la demande: 11.09.1991
(73) Titulaire: MONTRES ROLEX SA, CH-1211 Genève 24 (CH)
(72) Inventeur: Addor, René, CH-1261 La Rippe (CH); Jaussi, Alberto, CH-1213 Petit-Lancy (CH)
(74) Mandataire: Dousse, Blasco

(56) Documents cités:
- EP-A- 0 168 010
- CH-A- 337 465
- CH-A- 355 094
- CH-A- 654 973
- CH-A- 671 493
- FR-A- 1 327 590
- GB-A- 933 969
- US-A- 3 039 263

## Description

La présente invention se rapporte à une boîte de montre à élément décoratif rapporté.

Pour fixer un bracelet à une boîte de montre-bracelet, il existe généralement un jeu entre la carrure et le bracelet. Ce jeu crée une séparation entre la montre et le bracelet faisant clairement apparaître qu'il s'agit de deux organes distincts visiblement fixés l'un à l'autre. Depuis longtemps, on a proposé des solutions qui permettent de rendre invisible l'attache du bracelet à la montre, par exemple en ménageant un évidement dans la carrure pour y dissimuler cette attache.

On a également proposé dans le document CH-A-649 675 de fixer deux barrettes à la carrure pour dissimuler les cornes, ces barrettes comportant des oreilles traversées par un trou fileté, introduites dans des logements de la carrure et retenues par des vis de fixation. Ces barrettes servent également à fixer le verre sur la carrure. Cette solution est adaptée en particulier à une montre rectangulaire. Alors qu'avec une telle montre, les vis de fixation peuvent prendre place dans les angles de la boîte, il n'en est pas de même avec une montre ronde, de sorte que cette solution n'est pas adaptée à ce type de montre.

Dans le cas des montres rondes, on a proposé, pour des bracelets à maillons métalliques articulés, de réaliser les derniers maillons adjacents à la boîte avec une forme exactement complémentaire à l'espace délimité par les cornes et la carrure et de ménager un passage à travers chacun de ces maillons pour la barrette de fixation du bracelet à la boîte de sorte que, une fois fixé aux cornes, ce maillon est pratiquement solidaire de la boîte et semble parfaitement intégré à cette dernière. Une telle solution est notamment illustrée par le CH 483 214, mais elle n'est applicable sous cette forme que pour un bracelet à maillons métalliques et non pour un bracelet cuir par exemple.

Le document CH-A-654,973 se rapporte à une boîte de montre dans laquelle la partie de la face latérale de la carrure située entre les cornes présente une rainure destinée à recevoir une nervure de fixation d'un élément décoratif. Cet élément décoratif présente une face semi-cylindrique centrée sur l'axe de la barrette de fixation du bracelet qui maintient la nervure de fixation de l'élément décoratif engagé dans la rainure de la carrure. Un tel mode de fixation ne peut pas garantir une grande précision, l'épaisseur du bracelet, dans ce cas apparemment en cuir, étant susceptible de varier de plusieurs dixièmes de mm, de sorte que la position de l'élément décoratif n'est pas fixée avec précision et celui-ci est susceptible de bouger ou au contraire d'empêcher le bracelet de tourner autour de la barrette de fixation.

Le document CH-A-355,094 ne se rapporte pas à la fixation d'un élément décoratif mais à celle de cornes rapportée. A cet effet, la carrure présente deux entailles diamétralement opposées recevant chacune une lèvre faisant saillie d'un bloc transversal aux deux extrémités duquel les cornes font saillie à l'opposé de la lèvre. Celle-ci s'engage dans une des entailles et est maintenue par deux chevilles engagées dans des perçages coïncidants de la carrure et de la lèvre. La lunette dissimule les perçages apparaissant sur la face supérieure de la carrure.

Le but de la présente invention est de permettre la fixation d'un élément décoratif à une boîte de montre, notamment un élément apte à dissimuler l'attache du bracelet à une boîte de montre-bracelet.

A cet effet cette invention a pour objet une boîte de montre à élément décoratif rapporté selon la revendication 1.

L'avantage essentiel de la solution proposée réside dans sa simplicité, dans la mesure où l'élément décoratif rapporté ne nécessite aucune pièce de fixation particulière, mais est retenu sur la carrure, soit par la lunette, soit par le fond. Par rapport aux solutions dans lesquelles un dégagement est ménagé dans la carrure pour dissimuler l'attache du bracelet, la présente invention permet en particulier de donner un état de surface au décor ainsi rapporté, différent de celui du dessus et des faces inférieures des cornes et de ménager des niveaux différents entre la surface des cornes et celle de l'élément décoratif.

Le dessin annexé illustre, schématiquement et à titre d'exemple, différentes variantes de la boîte de montre objet de la présente invention.

La figure 1 est une vue partielle de dessus d'une boîte de montre selon une première variante.

La figure 2 est une vue en coupe selon la ligne II-II de la figure 1.

La figure 3 est une vue partielle de dessus d'une boîte de montre selon une deuxième variante.

La figure 4 est une vue en coupe selon la ligne IV-IV de la figure 3.

La figure 5 est une vue partielle de dessus d'une troisième variante.

Les figures 1 et 2 illustrent une boîte de montre-bracelet dont la partie de la carrure 1 située entre les cornes 2 présente un dégagement en arc de cercle 3 ménagé dans la face latérale externe et concentrique au centre de la boîte. Un autre dégagement allongé 4 également en arc de cercle est ménagé sur la face de la carrure 1 adjacente à la lunette 5. Comme on le voit sur la ligure 1, ce dégagement allongé 4 s'étend angulairement au-delà du premier dégagement 3 et de part et d'autre de celui-ci. Toutefois, le bord de ce second dégagement allongé 4 se situe à distance du bord externe de la carrure 1 ménageant ainsi deux oreilles de retenue 4a aux extrémités de ce dégagement allongé 4.

Les dégagements 3 et 4 reçoivent un élément décoratif 6 dont la surface adjacente à la carrure 1 est complémentaire de celles des dégagements 3 et 4. Comme le montre la figure 2, la face supérieure de cet élément décoratif 6 est adjacente à la face inférieure de la lunette 5 qui l'empêche ainsi de sortir du second dégagement allongé 4 et des deux oreilles de retenue 4a. On remarque encore sur cette figure 2 que cet élément décoratif, qui s'étend vers l'extérieur de la carrure dans l'espace situé entre les cornes 2, présente un dégagement 8 constitué par une portion de surface cylindrique centrée sur l'axe de la barrette 9 de fixation du bracelet (non représenté). Ainsi ce dégagement 8 permet le passage de l'extrémité du bracelet sans qu'il n'y ait d'espace visible depuis le dessus de la boîte entre cette dernière et le bracelet. Les figures 1 et 2 montrent que la surface décorative de l'élément décoratif 6 peut comporter des niveaux différents. On constate en particulier que les deux surfaces décoratives 6a adjacentes aux cornes 2 sont à un niveau plus bas que celui de la surface centrale 6b ainsi que celui de la surface supérieure des cornes. De ce fait, il est possible de donner aux surfaces décoratives une finition différente de celle des cornes. C'est ainsi, par exemple, que si les cornes 2 sont polies, les surfaces 6a peuvent être mates et la surface 6b polie. Précisons encore que, pour ne pas gêner le crochage de la lunette 5 sur la carrure 1, l'épaisseur de la partie de l'élément décoratif 6 logée dans le second dégagement allongé 4 est inférieure de quelques centièmes de millimètres à la profondeur de ce dégagement allongé 4.

Dans la variante illustrée par les figures 3 et 4, la carrure 10 présente un dégagement allongé 11 ménagé sur sa face inférieure, adjacente à la face de butée 12 du fond 13. Le bord externe de la partie médiane de ce dégagement allongé 11 située entre les cornes 15 s'ouvre sur la face externe de la carrure 10 qui, dans ce cas, ne présente pas, de dégagement, alors que les extrémités 11a du dégagement allongé 11 sont entourées d'un rebord. L'élément décoratif 14 comporte une partie 14a complémentaire du dégagement allongé 11, servant à retenir cet élément décoratif 14 une fois le fond 13 fixé sur la carrure 10, et une surface en arc de cercle 14b, adjacente à la partie de la face latérale externe de la carrure 10, située entre les cornes 15. Comme on le voit sur la figure 3, la surface décorative visible de l'élément décoratif 14 est d'un aspect qui peut être identique à celui de la figure 1.

Avec la troisième variante illustrée par la figure 5, qui, par ailleurs, est identique à la variante précédente, l'élément décoratif 16 constitue également le dernier maillon d'un bracelet à maillons 17 et sert en même temps d'organe de fixation de ce bracelet au boîtier 18 qui, alors, pourrait ne plus comporter de cornes comme illustré par cette figure.

## Revendications

1. Boîte de montre à élément décoratif rapporté, comprenant une carrure (1), une lunette (5) et un fond (13), la carrure (1) présentant une surface de butée supérieure pour la lunette (5) et une surface de butée inférieure pour le fond (13), caractérisée par le fait qu'une de ces surfaces de butée présente un dégagement allongé (4,11) s'étendant à l'intérieur du bord périphérique de la lunette ou du fond, ce dégagement allongé (4,11) comprenant une partie médiane et deux parties adjacentes d'extrémités (4a,11a),
que cette partie médiane présente un bord périphérique adjacent à une face latérale externe de la carrure (1) tandis que les partie adjacentes d'extrémité (4a,11a) sont chacune séparées de cette face latérale externe par un rebord périphérique,
qu'un élément décoratif (6,14,16) présentant des parties complémentaires à ce dégagement allongé (4,11), est ajusté dans ce dégagement allongé (4,11) et
que la face de la lunette (5) ou celle du fond (13) recouvre ce dégagement allongé (4,11) pour y maintenir cet élément décoratif (6,14,16)

2. Boîte de montre selon la revendication 1, caractérisée par le fait que sa carrure (1) comporte, sur sa face latérale externe, un second dégagement (3) qui communique avec le bord externe de la partie médiane du premier dégagement allongé (4).

3. Boîte de montre selon la revendication 1, caractérisée par le fait que ledit élément décoratif (6, 14) s'étend entre les cornes (2) d'une montre-bracelet.

4. Boîte de montre selon la revendication 3, caractérisée par le fait qu'un dégagement (8) est ménagé au-dessous de la face décorative dudit élément décoratif (6) parallèlement à l'axe (9) de la barrette de fixation du bracelet aux cornes (2) pour le passage de l'extrémité du bracelet entourant ladite barrette de fixation.

5. Boîte de montre selon la revendication 1, caractérisée par le fait que ledit élément décoratif (16) constitue un élément de fixation du bracelet (17) à la boîte (18).

## Patentansprüche

1. Uhrgehäuse mit aufgesetztem Zierelement, wobei das Gehäuse einen Gehäusekörper (1), eine Lünette (5) und einen Boden (13) aufweist, wobei der Gehäusekörper (1) eine obere Anschlagoberfläche für die Lünette (5) und eine untere Anschlagoberfläche für den Boden (13) besitzt,
dadurch **gekennzeichnet,**
daß eine der Anschlagoberflächen eine längliche Aussparung (11) aufweist, die sich in das Innere des Umfangsrandes der Lünette oder des Bodens erstreckt, wobei die längliche Aussparung (11) einen mittleren Abschnitt und zwei benachbarte Endabschnitte (11a) umfaßt;
daß der mittlere Abschnitt einen Umfangsrand besitzt, der einer äußeren Seitenfläche des Gehäusekörpers (1) benachbart ist, während die benachbarten Endabschnitte (11a) jeweils von der äußeren Seitenfläche durch eine periphere Randleiste getrennt sind;
daß ein Zierelement (6, 14, 16), das komplementäre Abschnitte zur länglichen Aussparung (4, 11) besitzt, in die längliche Aussparung (4, 11) eingepaßt ist; und
daß die Fläche der Lünette (5) oder diejenige des Bodens (13) die längliche Aussparung (4, 11) überdeckt, um darin das Zierelement (6, 14, 16) festzuhalten.

2. Uhrgehäuse nach Anspruch 1, dadurch gekennzeichnet, daß sein Gehäusekörper (1) auf seiner äußeren Seitenfläche eine zweite Aussparung (3) umfaßt, die mit dem äußeren Rand des mittleren Abschnittes der ersten länglichen Aussparung (4) in Verbindung steht.

3. Uhrgehäuse nach Anspruch 1, dadurch gekennzeichnet, daß sich das Zierelement (6, 14) zwischen den Hörnern (2) eines Uhrarmbandes erstreckt.

4. Uhrgehäuse nach Anspruch 3, dadurch gekennzeichnet, daß eine Aussparung (8) hinter der Zierfläche des Zierelementes (8) parallel zur Achse (9) des Befestigungssteges des Armbandes an den Hörnern (2) für den Durchtritt des Endes des den Befestigungssteg umgebenden Armbandes eingearbeitet ist.

5. Uhrgehäuse nach Anspruch 1, dadurch gekennzeichnet, daß das Zierelement (16) ein Element zur Befestigung des Armbandes (17) am Gehäuse (18) bildet.

## Claims

1. Watch case with a decorative component attached, comprising a bezel (1), a rim (5) and a back (13), the bezel (1) having an upper bearing face for the rim (5) and a lower bearing surface for the back (13), characterized in that one of these bearing surfaces has an elongate recess (4, 11) extending inside the peripheral edge of the rim or of the back, this elongate recess (4, 11) comprising a middle part and two adjacent end parts (4a, 11a), in that this middle part has a peripheral edge adjacent an outer lateral face of the bezel (1) while the adjacent end parts (4a, 11a) are each separated from this outer lateral face by a peripheral lip, in that a decorative component (6, 14, 16) having parts complementary to this elongate recess (4, 11) is fitted in this elongate recess (4, 11) and in that the face of the rim (5) or that of the back (13) covers this elongate recess (4, 11) to keep this decorative component (6, 14, 16) therein.

2. Watch case according to Claim 1, characterised in that its besel (1) has, on its outer lateral face, a second recess (3) which communicates with the outer edge of the middle part of the first elongate recess (4).

3. Watch case according to Claim 1, characterised in that the said decorative component (6, 14) extends between the lugs (2) of a wristwatch.

4. Watch case according to Claim 3, characterised in that a recess (8) is provided underneath the decorative face of the said decorative component (6) parallel to the axis (9) of the pin for fixing the bracelet to the lugs (2), so that the end of the bracelet surrounding the said fixing pin can pass.

5. Watch case according to Claim 1, characterised in that the said decorative component (16) constitutes a component for fixing the bracelet (17) to the case (18).
